# EUROPÄISCHE PATENTSCHRIFT

(11) **EP 0 538 247 B1**
(45) Veröffentlichungstag und Bekanntmachung des Hinweises auf die Patenterteilung: **11.01.1995**
(21) Anmeldenummer: 90910107.3
(22) Anmeldetag: 11.07.1990
(51) Int. Cl.: F02M 61/18

(54) **KRAFTSTOFFEINSPRITZVENTIL**
FUEL INJECTION VALVE
SOUPAPE D'INJECTION DE CARBURANT

(30) Priorität: 19.08.1989 DE 3927390
(43) Veröffentlichungstag der Anmeldung: 28.04.1993
(73) Patentinhaber: ROBERT BOSCH GMBH, 70442 Stuttgart (DE)
(72) Erfinder: PREUSSNER, Christian, D-8600 Bamberg (DE)
(86) Internationale Anmeldenummer: DE9000518
(87) Internationale Veröffentlichungsnummer: WO9102898

(56) Entgegenhaltungen:
- DE-A- 3 012 416
- DE-A- 3 540 660

## Beschreibung

### Stand der Technik

Die Erfindung geht aus von einem Kraftstoffeinspritzventil nach der Gattung des Patentanspruchs 1. Es ist schon ein Kraftstoffeinspritzventil bekannt (DE-A-35 40 660), bei dem eine Schutzkappe vorgesehen ist, die stromabwärts einer Einspritzöffnung in ihrem Boden eine Durchgangsöffnung aufweist. Die Schutzkappe soll Beschädigungen im Bereich der Einspritzöffnung bzw. eines eventuell vorgesehenen Nadelnapfens verhindern. Außerdem soll durch die Schutzkappe vermieden werden, daß Partikel aus der Umgebung des mit seinem Düsenkörper in das Saugrohr ragenden Kraftstoffeinspritzventiles sich im Bereich der Einspritzöffnung ablagern und zu einer Verengung der Einspritzöffnung führen, wodurch sich die eingespritzte Kraftstoffmenge in unerwünschter Weise verringert und damit das der Brennkraftmaschine zugeführte Kraftstoff-Luft-Gemisch zu mager wird. Bei der Verwendung der bekannten Schutzkappe ergibt sich jedoch der Effekt, daß nach dem Abstellen der Brennkraftmaschine und dem Schließen des Kraftstoffeinspritzventiles sich in der Durchgangsöffnung der Schutzkappe befindlicher, meist in Filmform vorliegender Kraftstoff infolge der nun noch verstärkten Erwärmung des Motorraumes wegen der fehlenden Kühlung verdampft. Dabei verdampfen jedoch in aller Regel nur die niedrig siedenden Bestandteile des Kraftstoffes, während die erst bei höheren Temperaturen siedenden Bestandteilen des Kraftstoffes in der Durchgangsöffnung der Schutzkappe verbleiben und somit nachteilig während der Betriebszeit des Kraftstoffeinspritzventiles nach einer Reihe von Betriebs- und Abstellphasen der Brennkraftmaschine zu Ablagerungen in dem Bereich der wenigstens einen Einspritzöffnung führen, so daß sich das Einspritzverhalten verschlechtert und die Brennkraftmaschine zu einem unrunden Lauf neigt.

Bekannt ist ebenfalls ein Kraftstoffeinspritzventil nach der DE-A-30 12 416, bei dem stromabwärts einer Einspritzöffnung wenigstens ein in axialer Richtung wirkender Kapillarkanal vorgesehen ist, bei dem die Gefahr besteht, daß sich höher siedende Bestandteile des Kraftstoffes darin ablagern.

### Vorteile der Erfindung

Das erfindungsgemäße Kraftstoffeinspritzventil mit den kennzeichnenden Merkmalen des Patentanspruchs 1 hat demgegenüber den Vorteil, daß durch die Schutzkappe nicht nur ein Berührschutz gegeben ist und Ablagerungen von außen vermieden werden, sondern daß auch bei längerer Betriebsdauer der Brennkraftmaschine Kraftstoffablagerungen infolge der aufeinanderfolgenden Betriebs- und Abstellphasen nicht dazu führen, daß die vom Kraftstoffeinspritzventil zugemessene Kraftstoffmenge in unerwünschte Weise verringert wird. Hierdurch wird ein ordnungsgemäßer Betrieb der Brennkraftmaschine gewährleistet.

Durch die in den abhängigen Ansprüchen aufgeführten Maßnahmen sind vorteilhafte Weiterbildungen und Verbesserungen des im Patentanspruch 1 angegebenen Kraftstoffeinspritzventiles möglich.

Besonders vorteilhaft ist die Ausgestaltung der Schutzkappe aus Kunststoff, wodurch eine leichte Herstellbarkeit gewährleistet ist.

### Zeichnung

Zwei Ausführungsbeispiele der Erfindung sind in der Zeichnung vereinfacht dargestellt und in der nachfolgenden Beschreibung näher erläutert. Es zeigen Figur 1 ein erstes Ausführungsbeispiels eines erfindungsgemäß ausgestalteten Kraftstoffeinspritzventiles in Teilansicht, Figur 2 ein zweites Ausführungsbeispiel eines erfindungsgemäß ausgestalteten Kraftstoffeinspritzventiles in Teilansicht, Figur 3 einen Schnitt entlang der Linie III-III in Figur 2.

### Beschreibung der Ausführungsbeispiele

Das in der Figur 1 in Teilansicht dargestellte Kraftstoffeinspritzventil stimmt im wesentlichen mit einem in der DE-OS 37 10 467 beschriebenen Kraftstoffeinspritzventil für eine Kraftstoffeinspritzanlage einer gemischverdichtenden fremdgezündeten Brennkraftmaschine überein und dient zur Kraftstoffeinspritzung in das Saugrohr der Brennkraftmaschine. Mit einem nicht dargestellten Ventilgehäuse ist ein Düsenkörper 1 verbunden, in dem in einer Führungsöffnung 2 eine Ventilnadel 3 geführt ist. Die Führungsöffnung 2 endet bei dem dargestellten Düsenkörper 1 in einem Hinterstich 5, an den sich in Strömungsrichtung des Kraftstoffes eine konisch ausgebildete Ventilsitzfläche 8 anschließt. Zwischen der Ventilsitzfläche 8 und einer Düsenkörperstirnfläche 9 verläuft eine zylindrische Übergangsöffnung 10. Die Ventilnadel 3 geht im Bereich der Ventilsitzfläche 8 des Düsenkörpers 1 in einen konischen Dichtsitz 11 über, der in einen zylindrischen Zapfen 12 ausläuft. Im geschlossenen Zustand des Kraftstoffeinspritzventiles liegt die Ventilnadel mit dem Dichtsitz 11 an der Ventilsitzfläche 8 an, während im geöffnetem Zustand des Kraftstoffeinspritzventiles der Dichtsitz 11 von der Ventilsitzfläche 8 abgehoben ist und Kraftstoff zur Übergangsöffnung 10 strömen kann. An der Düsenkörperstirnfläche 9 ist eine dünne Lochplatte 15 durch Schweißen dicht befestigt, die in ihrem durch die Übergangsöffnung 10 überdeckten Bereich wenigstens eine der Kraftstoffzumessung dienende Einspritzöffnung 16 hat, die die Lochplatte durchdringt und gegenüber der Ventillängsachse 17 geneigt verläuft, wobei je nach Verwendungsart die Neigungen so verlaufen können, daß die aus den einzelnen Einspritzöffnungen 16 austretenden Kraftstoffstrahlen entweder in Richtung der Ventillängsachse 17 nach innen oder von der Ventillängsachse 17 weg nach außen gerichtet sein können. Durch den Querschnitt der Einspritzöffnungen 16 wird die bei geöffnetem Kraftstoffeinspritzventil pro Zeiteinheit eingespritzte Kraftstoffmenge bestimmt. Die Öffnung des Kraftstoffeinspritzventiles erfolgt in nicht dargestellter Weise elektromagnetisch. Die Einspritzöffnungen 16 sind so an der Lochplatte 15 angeordnet, daß sie von dem zwischen dem Zapfen 12 der Ventilnadel 3 und der Wandung der Übergangsöffnung 10 gebildeten Ringraum ausgehen, wobei bei geschlossenem Kraftstoffeinspritzventil der zylindrische Zapfen 12 bis nahezu an die Lochplatte 15 ragt.

Auf das Düsenkörperende 4 ist eine topfförmig ausgebildete Schutzkappe 20 aufgeschoben, die mit einem Zylindermantel 21 den Düsenkörper 1 in axialer Richtung teilweise umgreift und mit einem nach innen gerichteten Rastabsatz 22 in eine Ringnut 23 des Düsenkörpers 1 zur Lagefixierung der Schutzkappe 20 eingreift. Ein Boden 24 der Schutzkappe 20 weist konzentrisch zur Ventillängsachse 17 eine Durchgangsöffnung 27 auf und erstreckt sich in radialer Richtung über die Lochplatte 15, wobei er mit einem Anlageabschnitt 28 an der Lochplatte 15 anliegt. Von dem Anlageabschnitt 28 ausgehend verläuft der Boden 24 radial nach innen bis zur Durchgangsöffnung 27 mit einem axialen Abstand zur Lochplatte 15, so daß dort zwischen dem Boden 24 und der Lochplatte 15 eine ringförmige Ausnehmung 29 gebildet wird, deren Lichte Weite gegenüber dem Durchmesser der Durchgangsöffnung 27 klein ist. Vorzugsweise ist die Schutzkappe 20 aus Kunststoff gefertigt. Die Lichte Weite der Ausnehmung 29, also die Ausdehnung in Richtung der Ventillängsachse 17 ist sehr klein, so daß die Ausnehmung 29 die Form eines Ringspaltes hat, der in allen Stellungen des Kraftstoffeinspritzventiles eine so große Kapillarwirkung auf Kraftstoff ausübt, daß der in der Ausnehmung 29 vorhandene Kraftstoff nicht aufgrund seines Gewichtes aus der Durchgangsöffnung 27 abströmt. Dabei kann sich die Ausnehmung 29 ausgehend von der Durchgangsöffnung 27 mit zunehmender radialer Erstreckung in axialer Richtung verjüngen oder verbreitern. Wird nun die Brennkraftmaschine abgestellt und damit auch die Kraftstoffeinspritzanlage, so wird das Kraftstoffeinspritzventil geschlossen und eventuell in der Ausnehmung 29 und der Durchgangsöffnung 27 vorhandener Kraftstoff aufgrund der stärkeren Erwärmung der Brennkraftmaschine teilweise verdampft, wobei lediglich die bei niedrigeren Temperaturen verdampfenden Bestandteile des Kraftstoffes sich verflüchtigen, während die bei höheren Temperaturen verdampfenden Bestandteile nicht ausreichend erwärmt werden und sich durch die Kapillarwirkung der Ausnehmung 29 in radialer Richtung nach außen bewegen, wo sie sich an der Wandung am Anlageabschnitt 28 ablagern, so daß die Durchgangsöffnung 27 und die Lochplatte 15 im Bereich der Einspritzöffnungen 16 frei von Kraftstoffablagerungen bleiben.

Bei den in den Figuren 2 und 3 dargestellten zweiten Ausführungsbeispiel des Kraftstoffeinspritzventiles sind die gegenüber dem ersten Ausführungsbeispiel nach Figur 1 gleichbleibenden und gleichwirkenden Teile durch die gleichen Bezugszeichen gekennzeichnet, so daß insoweit auch hierfür die Beschreibung dieser Teile nach Figur 1 gilt. Die Schutzkappe 20 des Ausführungsbeispieles nach Figur 2 unterscheidet sich von der Schutzkappe des Ausfübrungsbeispieles nach Figur 1 dadurch, daß zwischen dem Boden 24 und der Lochplatte 15 kein axialer Abstand gebildet wird, sondern von der Durchgangsöffnung 27 ausgehend in radialer Richtung den Boden 24 durchdringend wenigstens eine Ausnehmung 31 vorgesehen ist, die schlitzförmig ausgebildet in Richtung zum Zylindermantel 21 verlaufen. Dabei können beispielsweise vier Ausnehmungen 31 vorgesehen sein, die, wie in Figur 3 gezeigt ist, in Umfangsrichtung zueinander gleichen Abstand haben können und deren in Umfangsrichtung gemessene Lichte Weite eine Kapillarwirkung auf den Kraftstoff in jeder Stellung des Kraftstoffeinspritzventiles ausübend klein im Vergleich zum Durchmesser der Durchgangsöffnung 27 ist. Die Ausnehmungen 31 können sich dabei mit zunehmender radialer Erstreckung in Umfangsrichtung verbreitern oder verjüngen. In Figur 3 sind beispielsweise vier Einspritzöffnungen 16 dargestellt, denen jeweils eine Ausnehmung 31 zugeordnet wurde. Diese Ausgestaltung ist jedoch nicht bindend, vielmehr könnten genauso gut mehr als vier oder weniger als vier Ausnehmungen vorgesehen sein, die auch in anderer Zuordnung zu den Einspritzöffnungen 16 liegen können.

Wie bereits zu Figur 1 beschrieben wurde, wird bei einem Abstellen der Brennkraftmaschine und der Kraftstoffeinspritzanlage das Kraftstoffeinspritzventil schließen und der sich in der Durchgangsöffnung 27 und den Ausnehmungen 31 befindliche Kraftstoff radial nach außen in die Ausnehmungen 31 wandern und dort werden aufgrund der Kapillarwirkung zumindest die höher siedenden Bestandteile des Kraftstoffes verbleiben, so daß an den Einspritzöffnungen 16 und in der Durchgangsöffnung 27 keine Kraftstoffablagerungen auftreten.

## Patentansprüche

1. Kraftstoffeinspritzventil mit einem Düsenkörper (1), an dem eine topfförmige Schutzkappe (20) mit einem Boden (24) befestigt ist, der eine zu wenigstens einer Einspritzöffnung (16) hin offene Durchgangsöffnung (27) hat, dadurch gekennzeichnet, daß in unmittelbarer Nähe der wenigstens einen Einspritzöffnung (16) an der Schutzkappe (20) wenigstens eine Ausnehmung (29, 31) vorgesehen ist, die auf den abgespritzten Kraftstoff eine Kapillarwirkung in radialer Richtung in der Ausnehmung (29,31) nach außen ausübt.

2. Kraftstoffeinspritzventil nach Anspruch 1, dadurch gekennzeichnet, daß die wenigstens eine Ausnehmung (29) zur Durchgangsöffnung (27) hin offen ist und sich radial nach außen erstreckend von dem Boden (24) der Schutzkappe (20) überdeckt wird.

3. Kraftstoffeinspritzventil nach Anspruch 2, dadurch gekennzeichnet, daß die Ausnehmung (29) ringförmig ausgebildet ist.

4. Kraftstoffeinspritzventil nach Anspruch 3, dadurch gekennzeichnet, daß die Ausnehmung (29) von der Durchgangsöffnung (27) ausgehend sich mit zunehmender radialer Erstreckung in axialer Richtung verjüngt oder verbreitert.

5. Kraftstoffeinspritzventil nach Anspruch 1, dadurch gekennzeichnet, daß die wenigstens eine Ausnehmung (31) zur Durchgangsöffnung (27) hin offen ist und sich radial nach außen erstreckend den Boden (24) in axialer Richtung durchdringt.

6. Kraftstoffeinspritzventil nach Anspruch 5, dadurch gekennzeichnet, daß die wengistens eine Ausnehmung (31) schlitzförmig ausgebildet ist.

7. Kraftstoffeinspritzventil nach Anspruch 6, dadurch gekennzeichnet, daß die wenigstens eine Ausnehmung (31) von der Durchgangsöffnung (27) ausgehend sich mit zunehmender radialer Erstreckung in Umfangsrichtung verbreitert oder verjüngt.

8. Kraftstoffeinspritzventil nach einem der vorhergehenden Ansprüche, dadurch gekennzeichnet, daß die Lichte Weite der wenigstens einen Ausnehmung (29, 31) klein gegenüber dem Durchmesser der Durchgangsöffnung (27) der Schutzkappe (20) ist.

9. Kraftstoffeinspritzventil nach einem der vorhergehenden Ansprüche, dadurch gekennzeichnet, daß die Schutzkappe (20) aus Kunststoff gefertigt ist.

## Claims

1. Fuel injection valve with a nozzle element (1) to which a pot-shaped protective cap (20) with a floor (24) is attached, said floor (24) having a through opening (27) which is opened towards at least one injection opening (16), characterized in that, on the protective cap (20) in the direct vicinity of the at least one injection opening (16), at least one recess (29, 31) is provided which exerts a capillary effect outwards in the recess (29, 31) in the radial direction on the sprayed-out fuel.

2. Fuel injection valve according to Claim 1, characterized in that the at least one recess (29) is open towards the through opening (27) and, extending radially outwards, is covered by the floor (24) of the protective cap (20).

3. Fuel injection valve according to Claim 2, characterized in that the recess (29) is annular.

4. Fuel injection valve according to Claim 3, characterized in that starting from the through opening (27) the recess (29) tapers or widens with increasing radial extent in the axial direction.

5. Fuel injection valve according to Claim 1, characterized in that the at least one recess (31) is open towards the through opening (27) and, extending radially outwards, penetrates the floor (24) in the axial direction.

6. Fuel injection valve according to Claim 5, characterized in that the at least one recess (31) is slot-shaped.

7. Fuel injection valve according to Claim 6, characterized in that starting from the through opening (27) the at least one recess (31) widens or tapers with increasing radial extent in the circumferential direction.

8. Fuel injection valve according to one of the preceding claims, characterized in that the internal width of the at least one recess (29, 31) is small in comparison with the diameter of the through opening (27) of the protective cap (20).

9. Fuel injection valve according to one of the preceding claims, characterized in that the protective cap (20) is produced from plastic.

## Revendications

1. Soupape d'injection de carburant avec un corps d'injecteur (1), sur lequel est fixé un chapeau de protection (20), en forme de pot , avec un fond (24) qui a un orifice de passage (27) ouvert en direction d'au moins un orifice d'injection (16), soupape d'injection de carburant caractérisée en ce qu'à proximité immédiate de l'un au moins des orifices d'injection (16), on prévoit sur le chapeau de protection (20) au moins un évidement (29, 31) qui exerce sur le carburant injecté un effet capillaire dans le sens radial dans l'évidement (29, 31) vers l'extérieur.

2. Soupape d'injection de carburant selon la revendication 1, caractérisée en ce que l'un au moins des évidements (29) est ouvert en direction de l'orifice de passage (27) et en s'étendant radialement vers l'extérieur est recouvert par le fond (24) du chapeau de protection (20).

3. Soupape d'injection de carburant selon la revendication 2, caractérisée en ce que l'évidement (29) est constitué sous forme annulaire.

4. Soupape d'injection de carburant, selon la revendication 3, caractérisée en ce que l'évidement (29) en partant de l'orifice de passage (27) se rétrécit ou s'élargit avec une dimension radiale croissante dans le sens axial.

5. Soupape d'injection de carburant selon la revendication 1, caractérisée en ce que l'un au moins des évidements (31) est ouvert en direction de l'orifice de passage (27) et en s'étendant radialement vers l'extérieur passe à travers le fond (24) dans le sens axial.

6. Soupape d'injection de carburant selon la revendication 5, caractérisée en ce qu'on constitue au moins l'un des évidements (31) en forme de fente.

7. Soupape d'injection de carburant selon la revendication 6, caractérisée en ce qu'en partant de l'orifice de passage (27) l'un au moins des évidements (31) s'élargit ou se rétrécit avec une dimension radiale croissante dans le sens périphérique.

8. Soupape d'injection de carburant selon l'une des revendications précédentes, caractérisée en ce que la largeur intérieure d'au moins un évidement (29, 31) est plus petite que le diamètre de l'orifice de passage (27) du chapeau de protection (20).

9. Soupape d'injection de carburant selon l'une des revendications précédentes, caractérisée en ce que le chapeau de protection (20) est fabriqué en matière plastique.
